# FASCICULE DE BREVET EUROPEEN

(11) **EP 0 628 111 B1**
(45) Date de publication et mention de la délivrance du brevet: **10.09.1997**
(21) Numéro de dépôt: 94902012.7
(22) Date de dépôt: 10.12.1993
(51) Int. Cl.: E01F 13/00, E04H 5/06, E04G 21/32

(54) **Barrière extensible**
Ausziehbares Geländer
Collapsible barrier

(30) Priorité: 11.12.1992 FR 9214932
(43) Date de publication de la demande: 14.12.1994
(73) Titulaire: ANGLADE, René, F-60111 Meru Cédex (FR)
(72) Inventeur: ANGLADE, René, F-60111 Meru Cédex (FR)
(74) Mandataire: Chambon, Gérard
(86) Numéro de dépôt international: FR9301221
(87) Numéro de publication internationale: WO9413885

(56) Documents cités:
- FR-A- 1 191 803
- FR-A- 1 314 328
- FR-A- 1 511 436
- FR-A- 2 237 038
- FR-A- 2 566 453
- FR-A- 2 661 932
- US-A- 1 595 164

## Description

L'invention concerne une barrière extensible, notamment destinée à constituer un garde-corps ou un barrage, ou encore une barrière de signalisation.

La présente invention est en effet plus particulièrement, mais non exclusivement, destinée à protéger les fosses, tranchées, ou autres, contre les chutes accidentelles des passants ou ouvriers, et d'une manière générale, à protéger de façon temporaire, les excavations à demeure, telles les fosses de garage.

Toutefois, non seulement l'invention permet aussi d'équiper une plate-forme, une terrasse, un quai de chargement, ou autre, mais elle permet encore d'assurer un barrage provisoire pour parking, rue piétonne, zones de travaux, etc, ou constituer une simple barrière support pour la signalisation.

Un garde-corps pour fosse de garage, par exemple, comporte une lisse, une sous-lisse et une plinthe.

Un tel garde-corps doit pouvoir être installé et désinstallé facilement puisqu'il ne doit pas gêner l'usage de la fosse.

C'est pourquoi on a imaginé des garde-corps du type repliable, comme par exemple ceux décrits dans les brevets Français 2621346 et 2661932 au nom du même inventeur.

L'un des inconvénients des dispositifs connus est la nécessité de prévoir un logement pour le garde-corps replié qui constitue une emprise sur la fosse et/ou nécessite des travaux de terrassement.

La barrière selon l'invention permet entre autre d'éviter cet inconvénient.

L'invention propose en effet une barrière extensible comportant au moins une lisse et une sous-lisse, mais qui est remarquable en ce que la lisse est soutenue par au moins deux losanges mécaniques écartés l'un de l'autre et formés chacun de quatre bras articulés entre eux par leurs extrémités, en ce que la lisse est fixée sur l'une des articulations de chaque losange, dite articulation de lisse, l'articulation diamétralement opposée, dite articulation de sol, étant destinée à être fixée au sol ou sur un élément à fixer ou poser au sol, tandis que la sous-lisse est constituée par au moins une tige parallèle à la lisse qui traverse les deux autres articulations de chaque losange, dites articulations de sous-lisse, ou est traversée par celles-ci, et qu'au moins un système de blocage est prévu pour bloquer la barrière dans au moins une position d'utilisation.

On comprend qu'une telle barrière est extensible vers le haut, la lisse et la sous-lisse pouvant ainsi être soulevées ou descendues verticalement (pour une installation horizontale).

Selon un mode de réalisation, le système de blocage comporte sur au moins l'une des articulations de sous-lisse pour chaque losange, une bague taraudée, destinée à venir en prise avec une partie filetée de la tige de sous-lisse.

Avantageusement dans ce cas, un moyen d'entraînement en rotation est en outre prévu pour être en prise avec la tige de sous-lisse de telle sorte que la rotation de celle-ci entraîne l'écartement, ou le rapprochement, des articulations de sous-lisse et réciproquement le rapprochement ou l'écartement des articulations de lisse et de sol. De préférence aussi, la tige de sous-lisse présente pour chaque losange une partie filetée pour l'une seulement des articulations de sous-lisse dudit losange et une partie lisse pour l'autre articulation de sous-lisse, celle-ci comportant une bague dans laquelle ladite tige de sous-lisse peut coulisser librement.

Selon un autre mode de réalisation, éventuellement à actionnement manuel, le système de blocage comporte pour chaque losange et sur au moins l'une des articulations de sous-lisse, un cliquet destiné à venir en prise avec au moins un cran ménagé sur la tige de sous-lisse, laquelle est rendue rotative pour pouvoir se dégager du cliquet par simple rotation.

Par exemple dans ce cas, au moins un contrepoids est prévu pour maintenir la tige de sous-lisse dans une position dans laquelle les crans dont elle est munie, sont tournés vers les cliquets.

Une telle barrière peut en outre être constituée par plusieurs barrières élémentaires raccordées entre elles par des moyens qui assujettissent à volonté en rotation les sous-lisses, tandis qu'un moyen de verrouillage en rotation peut être prévu sur au moins l'une desdites barrières élémentaires.

Selon un mode de réalisation particulièrement avantageux, le système de blocage comporte pour certains au moins des losanges un vérin à double effet dont la tige agit sur l'un des bras dudit losange, tandis que les articulations de sous-lisse sont montées coulissantes dans la sous-lisse de telle sorte que l'actionnement du vérin entraîne l'écartement, ou le rapprochement, des articulations de sous-lisse et réciproquement, le rapprochement ou l'écartement des articulations de lisse et de sol. De préférence dans ce cas, le cylindre du vérin est positionné sensiblement au niveau du sol, parallèlement à la sous-lisse et à la lisse, tandis que la tige dudit vérin est articulée par au moins une biellette à l'un des bras voisin de l'articulation de sol dudit losange.

L'extrémité de la tige du vérin peut, par exemple, être articulée à la biellette par l'intermédiaire d'au moins un galet de roulement.

Pour notamment assurer un soulèvement bien parallèle de la lisse, l'une des deux articulations de sous-lisse d'au moins certains des losanges sont reliées entre elles par une barre de liaison. Avantageusement aussi, au moins certaines des articulations de sous-lisse sont sollicitées par un ressort de compression faisant notamment office de moyen amortisseur à la descente.

Pour permettre des applications variées, un mode de réalisation est remarquable en ce que la tige de sous-lisse présente plusieurs tronçons reliés entre eux par des raccords articulés permettant ainsi de constituer une barrière en ligne brisée.

L'articulation de sol est, par exemple, fixée à un socle formant au moins une plinthe, ledit socle étant destiné à être fixé ou à reposer au sol.

Le socle peut présenter la forme d'un T renversé, mais aussi la forme d'un U.

Le socle peut en outre être destiné à être disposé dans une excavation prévue à cet effet.

Dans ce cas et selon un mode de réalisation, le socle est, par exemple, encadré de part et d'autre de sa longueur par des éléments formant rampe et il est articulé à au moins l'un desdits éléments qui repose au sol de telle sorte que l'autre élément se soulève lorsque la barrière est forcée vers l'élément articulé.

Selon les applications, il est possible encore de prévoir que les extrémités de la lisse soient montées coulissant dans deux montants latéraux, des moyens pouvant en outre être prévus dans au moins l'un des montants pour actionner la barrière en agissant sur la lisse.

L'invention sera bien comprise et d'autres particularités apparaîtront à la lecture de la description qui va suivre et qui se réfère aux dessins annexés dans lesquels:
- les figures 1, 2 et 3 montrent une barrière selon l'invention dans trois positions, respectivement basse, intermédiaire et haute,
- les figures 4, 5 et 6 correspondent aux figures 1 à 3, selon un autre mode de réalisation,
- la figure 7 montre en partie un autre mode de réalisation pourvu d'un autre système de blocage,
- la figure 8 montre un raccordement particulier entre deux éléments de barrière,
- la figure 9 représente une application rendue possible grâce à un raccordement du type de celui de la figure 8,
- les figures 10 à 15 montrent des applications possibles des modes de réalisation représentés sur les figures précédentes.

Une barrière selon l'invention, telle que représentée sur les figures 1 à 6, comporte un socle 1 destiné à être fixé ou posé au sol, ou sur tout élément solidaire de celui-ci, et une lisse 2 sous la forme d'une barre (les pièces identiques d'un mode de réalisation à l'autre ayant les mêmes références).

La lisse 2 est fixée de manière mobile au socle 1, au moyen de bras articulés formant des losanges tels que les losanges 3 et 3'.

Dans le mode de réalisation des figures 1 à 3, il y a deux losanges 3 et dans le mode de réalisation des figures 4 à 6, on utilise trois losanges 3' (il pourrait bien sûr y en avoir plus).

Comme le montrent les figures, chaque losange 3, 3' est constitué de quatre bras articulés entre eux.

Le socle 1 et la lisse 2 comportent en fait des pièces respectivement 4 et 5 sur lesquelles sont articulées les extrémités correspondantes de deux bras de chaque losange et c'est pourquoi les pièces 4 et 5 seront dénommées ci-après articulations respectivement de sol et de lisse.

En fait, on comprend parfaitement que les bras du losange pourraient être directement articulés entre eux sans l'intermédiaire des pièces 4 et 5.

Les deux autres articulations 6, 6' et 7, 7', sont dites de sous-lisse pour les raisons qui seront comprises ci-après. Dans le mode de réalisation des figures 1 à 3, les articulations de sous-lisse 6, 7 comportent pour l'une 6, une bague taraudée 8 et pour l'autre 7, une bague lisse 9.

Les bagues 8 et 9 des articulations 6 et 7 sont traversées par la sous-lisse formée d'au moins une barre ou tige 10.

La tige 10 présente ici des parties 10a filetées et des parties 10b lisses.

Les parties filetées 10a sont destinées à coopérer avec les bagues taraudées 8 et les parties lisses 10b sont destinées à traverser librement les bagues 9.

De la sorte, on comprend qu'une rotation de la tige 10 de sous-lisse permet par vissage et dévissage, de rapprocher ou écarter les articulations 6 et 7 et en même temps bien sûr respectivement d'écarter ou de rapprocher les articulations 4 et 5 et donc de soulever ou abaisser la lisse 2 et la tige 10 de sous-lisse.

Pour assurer cette rotation, on a prévu ici un moteur 11 électrique, hydraulique, pneumatique, ou autre.

Les dimensions sont telles qu'en position repliée (figure 1), tous les éléments se logent dans le socle 1.

On comprend que la tige de sous-lisse présente ici plusieurs fonctions.

Elle constitue d'abord une sous-lisse nécessaire, voire obligatoire pour la protection, mais également un organe de commande et de blocage de la barrière.

On peut envisager plusieurs hauteurs possibles d'élévation selon les utilisations, la figure 3 montrant une élévation maximale en fonction de la longueur prévue pour les parties filetées de la tige 10.

Il est clair toutefois que toute la tige 10 pourrait être filetée.

Dans le mode de réalisation des figures 4 à 6, les articulations de sous-lisse 6', 7' sont également traversées par une tige 10' de sous-lisse, mais ici chaque articulation 6', 7' comporte un axe qui traverse une lumière correspondante 10'a aménagée dans ladite tige de sous-lisse (voir aussi figure 12 pour une vue en perspective).

Il n'y a donc pas ici de partie filetée, ni de moteur 11.

Par contre, on peut voir que les deux losanges 3' d'extrémité sont équipés de vérins 26, par exemple hydrauliques, dont les cylindres sont disposés dans le socle 1 à l'opposé l'un de l'autre, parallèlement audit socle et donc parallèlement à la lisse 2 et à la tige 10' de sous-lisse.

Les tiges 27 des cylindres 26 sont articulées par l'intermédiaire d'un galet 28 à une biellette double 29, elle-même articulée à l'un des bras du losange voisin de l'articulation 4 de sol, les références précitées 27 à 29 étant seulement indiquées sur l'un des vérins 26 qui équipe l'un des losanges 3' de la figure 6 pour éviter des répétitions inutiles.

En outre, dans ce mode de réalisation particulier et tout à fait avantageux des figures 4 à 6, l'une des articulations de sous-lisse de chaque losange, en l'occurrence ici les articulations 6', sont reliées entre elles par une barre de liaison 30.

On comprend que l'actionnement des vérins 26 permet d'agir sur l'un des bras des losanges d'extrémité et de provoquer ainsi le soulèvement et l'abaissement de la lisse 2 et de la tige 10' de sous-lisse, le système pouvant ainsi prendre, entre autres, les positions montrées sur les figures 4 à 6, la figure 4 montrant la position repliée dans laquelle, comme précédemment, l'ensemble est logé dans le socle 1.

La barre de liaison 30 est apparue très utile pour assurer un soulèvement bien parallèle de la lisse et de la sous-lisse. En outre, la barre 30 rigidifie le losange 3' du milieu dépourvu de vérin, car il est clair qu'il n'est pas nécessaire de prévoir un vérin par losange et la disposition représentée avec trois losanges et deux vérins est particulièrement intéressante.

L'inventeur a également prévu des ressorts de compression (non visibles sur les dessins) disposés dans les lumières 10'a, pour assurer un amortissement à la descente et/ou faciliter le soulèvement.

En outre, d'autres moyens de blocage de position peuvent être prévus, comme le montre, par exemple, le mode de réalisation de la figure 7 dans lequel en effet, les articulations de sous-lisse, référencées ici 6" et 7", comportent des cliquets 12, 13 destinés à coopérer avec des crans 14, 15 ménagés dans la tige 10" de sous-lisse.

De plus, dans ce mode de réalisation, un contrepoids 16 oblige la sous-lisse 10" à se présenter de telle manière que les crans 14, 15 dont elle est pourvue soient tournés vers lesdits cliquets 12, 13.

On comprend parfaitement que dans ce mode de réalisation, il suffit de lever la lisse 2 pour provoquer le blocage des cliquets alors qu'il faut tourner la sous-lisse 10" pour dégager ces derniers et replier la barrière. On comprend aussi que le levage de la lisse 2 peut s'effectuer par tout moyen et même bien sûr manuellement.

On peut bien sûr imaginer de raccorder plusieurs barrières du type de la figure 7, des moyens étant prévus pour assujettir à volonté en rotation, les sous-lisses 10". Ces moyens peuvent, par exemple, être aménagés dans les contrepoids 16 qui comportent à cet effet chacun une rainure d'accouplement 16', comme représenté sur la figure 7. En outre, dans ce cas, on peut aussi prévoir un moyen de verrouillage de la rotation d'au moins l'une des barrières, ce moyen comportant, par exemple, un verrou prévu dans au moins l'une des articulations 6", 7", actionnable par une clef. Ce verrouillage peut bien sûr être prévu même si la barrière est en un seul élément.

La figure 8 montre une barrière du type de celle des figures 1 à 3 (on peut bien sûr utiliser les mêmes moyens ou des moyens semblables pour le mode de réalisation des figures 4 à 6), mais dont la sous-lisse 10 est en plusieurs tronçons reliés entre eux par des raccords, comme le raccord 17, ici de type à Cardan.

Une telle disposition permet notamment de faire des coudes comme le schématise la barrière de la figure 9 pourvue d'au moins un raccordement 17.

Pour une barrière de ce type, la lisse 2 et/ou le socle 1 peuvent être aussi en plusieurs parties (ou en une seule et présenter des coudes).

La figure 9 montre déjà une application. Les figures 10 à 13 montrent d'autres applications possibles.

Avec deux barrières telles que décrites, on peut, par exemple, protéger une fosse de garage 18, comme représenté sur la figure 10 (c'est à titre d'exemple que l'on utilise ici le mode de réalisation des figures 1 à 3).

Les figures 1 à 10 montrent un socle 1 formé d'un fer en T renversé (figure 10) ou en L (figure 9) et constituant donc une plinthe.

Les figures 11 à 15, par contre, montrent un socle 1 en U.

Le socle 1 sur les figures 11 et 12, est destiné à être disposé dans une excavation, ou comme ici entre deux éléments 19, 20 formant des rampes, la barrière de la figure 11 étant du type décrit à propos des figures 1 à 3, et celle de la figure 12 du type de celle décrit à propos des figures 4 à 6.

On comprend alors que toute la barrière peut se replier dans le socle 1, l'ensemble formant, par exemple, un ralentisseur (la lisse 2 étant suffisamment large pour recouvrir le socle 1).

Dans l'application de la figure 13, un seul élément de rampe 19 est prévu, la barrière étant, par exemple, destinée à un quai de débarquement.

Les figures 14 et 15 montrent une barrière telle que précédemment décrite, mais qui est en outre pourvue ici de deux montants latéraux 21 et 22 dans lesquels les extrémités de la lisse 2 sont, par exemple, montées de manière coulissante. Il peut s'agir d'une barrière formant portail, par exemple. Un mode de réalisation tout à fait intéressant peut bien sûr être directement obtenu avec le mode de réalisation des figures 4 à 6, le coulissement étant assuré par les lumières 10'a. Pour cela, il suffit simplement de rajouter des montants sur la figure 12.

Pour actionner la barrière des figures 14 et 15, on a prévu au moins un vérin 23 aménagé dans au moins l'un des montants, ledit vérin étant destiné à agir sur la lisse 2. Toutefois, avec un dispositif tel que celui de la figure 12, les vérins d'actionnement sont disposés comme déjà dit dans le socle 1.

Comme dans le cas des figures 11 et 12, le socle est monté entre deux éléments 19, 20 formant rampes.

En outre, comme le montre plus particulièrement la figure 15, le socle et les montants 21 et 22 sont articulés en 24, 25 avec lesdits éléments respectivement 19 et 20.

De la sorte, si on force la barrière avec un véhicule dans un sens ou dans l'autre, la barrière pivotera vers l'élément opposé au sens d'arrivée du véhicule tandis que l'autre élément sera entraîné en rotation et bloquera le véhicule par le dessous.

Il est évident que dans ce cas, on peut ne prévoir l'articulation que d'un seul côté.

De plus, l'élément destiné à se relever peut être équipé d'une béquille qui se déplie au moment du pivotement pour en interdire le retour en position initiale sans une intervention spéciale.

## Revendications

1. Barrière extensible comportant au moins une lisse (2) et une sous-lisse (10,10',10"), caractérisée en ce que la lisse (2) est soutenue par au moins deux losanges mécaniques (3,3') écartés l'un de l'autre et formés chacun de quatre bras articulés entre eux par leurs extrémités, en ce que la lisse (2) est fixée sur l'une des articulations de chaque losange, dite articulation de lisse (5), l'articulation diamétralement opposée, dite articulation de sol (4), étant destinée à être fixée au sol ou sur un élément (1) à fixer ou poser au sol, tandis que la sous-lisse est constituée par au moins une tige (10,10',10") parallèle à la lisse qui traverse les deux autres articulations (6,7; 6',7'; 6",7") de chaque losange, dites articulations de sous-lisse, ou est traversée par celles-ci, et qu'au moins un système de blocage est prévu pour bloquer la barrière dans au moins une position d'utilisation.

2. Barrière selon la revendication 1, caractérisée en ce que le système de blocage comporte sur au moins l'une des articulations de sous-lisse (6) pour chaque losange, une bague taraudée (8), destinée à venir en prise avec une partie filetée (10a) de la tige de sous-lisse (10).

3. Barrière selon la revendication 2, caractérisée en ce qu'un moyen d'entraînement en rotation (11) est en outre prévu pour être en prise avec la tige de sous-lisse (10) de telle sorte que la rotation de celle-ci entraîne l'écartement, ou le rapprochement, des articulations de sous-lisse (6,7) et réciproquement le rapprochement ou l'écartement des articulations de lisse (5) et de sol (4).

4. Barrière selon l'une des revendications 2 et 3, caractérisée en ce que la tige de sous-lisse (10) présente pour chaque losange (3) une partie filetée (10a) pour l'une seulement (6) des articulations de sous-lisse dudit losange et une partie lisse (10b) pour l'autre articulation de sous-lisse (7), celle-ci comportant une bague (9) dans laquelle ladite tige de sous-lisse peut coulisser librement.

5. Barrière selon la revendication 1, caractérisée en ce que le système de blocage comporte pour chaque losange et sur au moins l'une des articulations de sous-lisse (6",7"), un cliquet (12,13) destiné à venir en prise avec au moins un cran (14,15) ménagé sur la tige (10") de sous-lisse, laquelle est rendue rotative pour pouvoir se dégager du cliquet par simple rotation.

6. Barrière selon la revendication 5, caractérisée en ce qu'au moins un contrepoids (16) est prévu pour maintenir la tige (10") de sous-lisse dans une position dans laquelle les crans (14,15) dont elle est munie, sont tournés vers les cliquets.

7. Barrière selon l'une des revendications 1 à 6, caractérisée en ce qu'elle est constituée de plusieurs barrières élémentaires raccordées entre elles par des moyens (16') qui assujettissent à volonté en rotation les sous-lisses (10"), tandis qu'un moyen de verrouillage en rotation peut être prévu sur au moins l'une desdites barrières élémentaires.

8. Barrière selon la revendication 1, caractérisée en ce que le système de blocage comporte pour certains au moins des losanges (3') un vérin (26) à double effet dont la tige (27) agit sur l'un des bras dudit losange (3'), tandis que les articulations de sous-lisse (6',7') sont montées coulissantes dans la sous-lisse (10') de telle sorte que l'actionnement du vérin (26) entraîne l'écartement, ou le rapprochement, des articulations de sous-lisse (6',7') et réciproquement, le rapprochement ou l'écartement des articulations de lisse (5) et de sol (4).

9. Barrière selon la revendication 8, caractérisée en ce que le cylindre du vérin est positionné sensiblement au niveau du sol, parallèlement à la sous-lisse (10') et à la lisse (2), tandis que la tige (27) dudit vérin est articulée par au moins une biellette (29) à l'un des bras voisin de l'articulation de sol (4) dudit losange.

10. Barrière selon la revendication 9, caractérisée en ce que l'extrémité de la tige (27) du vérin (26) est articulée à la biellette (29) par l'intermédiaire d'au moins un galet de roulement (28).

11. Barrière selon l'une des revendications 8 à 10, caractérisée en ce que l'une (6') des deux articulations de sous-lisse (10') d'au moins certains des losanges (3') sont reliées entre elles par une barre de liaison (30).

12. Barrière selon l'une des revendications 8 à 11, caractérisée en ce qu'au moins certaines des articulations de sous-lisse (7') sont sollicitées par un ressort de compression faisant notamment office de moyen amortisseur à la descente.

13. Barrière selon l'une des revendications 1 à 12, caractérisée en ce que la tige de sous-lisse présente plusieurs tronçons reliés entre eux par des raccords (17) articulés permettant ainsi de constituer une barrière en ligne brisée.

14. Barrière selon l'une des revendications 1 à 13, caractérisée en ce que l'articulation de sol (4) est fixée à un socle (1) formant au moins une plinthe, ledit socle étant destiné à être fixé ou à reposer au sol.

15. Barrière selon la revendication 14, caractérisée en ce que le socle (1) présente la forme d'un U.

16. Barrière selon l'une des revendications 14 et 15, caractérisée en ce que le socle (1) est destiné à être disposé dans une excavation prévue à cet effet.

17. Barrière selon la revendication 16, caractérisée en ce que le socle (1) est encadré de part et d'autre de sa longueur par des éléments (19,20) formant rampe et en ce qu'il est articulé (24,25) à au moins l'un desdits éléments (19,20) qui repose au sol de telle sorte que l'autre élément se soulève lorsque la barrière est forcée vers l'élément articulé.

18. Barrière selon l'une des revendications 1 à 17, caractérisée en ce que les extrémités de la lisse (2) sont montées coulissant dans deux montants latéraux (21,22).

19. Barrière selon la revendication 18, caractérisée en ce que des moyens (23) sont prévus dans au moins l'un des montants (21,22) pour actionner la barrière en agissant sur la lisse (2).

## Patentansprüche

1. Ausziehbare Barriere, wenigstens umfassend ein Geländer (2) und ein Untergeländer (10, 10', 10''), **dadurch gekennzeichnet**, daß das Geländer (2) durch wenigstens zwei Rhombengetriebe (3, 3') getragen wird, die im Abstand voneinander angeordnet sind und jeweils durch vier gelenkig an ihren Enden verbundene Arme gebildet werden, daß das Geländer (2) auf einer der Gelenkverbindungen jedes Rhombus, Geländer-Gelenkverbindung (5) genannt, befestigt ist, wobei die diametral gegenüberliegende Gelenkverbindung, Boden-Gelenkverbindung (4) genannt, zur Befestigung am Boden oder auf einem Element (1) zur Befestigung oder Aufstellung auf dem Boden bestimmt ist, wohingegen das Untergeländer durch wenigstens eine sich parallel zu dem Geländer erstreckende Stange (10, 10', 10'') gebildet wird, die die beiden anderen Gelenkverbindungen (6, 7; 6', 7'; 6'', 7''), Untergeländer-Gelenkverbindungen genannt, jedes Rhombus kreuzt oder von diesen gekreuzt wird, und daß wenigstens eine Einrichtung zur Arretierung der Barriere in wenigstens einer Gebrauchsstellung vorgesehen ist.

2. Barriere nach Anspruch 1, **dadurch gekennzeichnet**, daß die Arretiereinrichtung auf wenigstens einer Untergeländer-Gelenkverbindung (6) für jeden Rhombus einen Gewindering (8) umfaßt, der mit einem Gewindebereich (10a) der Stange des Untergeländers (10) zusammenwirkt.

3. Barriere nach Anspruch 2, **dadurch gekennzeichnet**, daß außerdem ein Drehantrieb (11) vorgesehen ist, der mit der Stange des Untergeländers (10) derart zusammenwirkt, daß deren Drehung das Auseinanderbewegen oder Aufeinanderzubewegen der Untergeländer-Gelenkverbindungen (6, 7) und umgekehrt das Aufeinanderzubewegen oder Auseinanderbewegen der Geländer-Gelenkverbindung (5) und der Boden-Gelenkverbindung (4) bewirkt.

4. Barriere nach einem der Ansprüche 2 oder 3, **dadurch gekennzeichnet**, daß die Stange des Untergeländers (10) für jeden Rhombus einen Gewindebereich (10a) für eine einzige Untergeländer-Gelenkverbindung (6) des Rhombus und einen glatten Bereich (10b) für die jeweils andere Untergeländer-Gelenkverbindung (7) aufweist, die einen Ring (9) umfaßt, in welchem die Stange des Untergeländers frei verschieblich ist.

5. Barriere nach Anspruch 1, **dadurch gekennzeichnet**, daß die Arretiereinrichtung für jeden Rhombus auf wenigstens einer der Untergeländer-Gelenkverbindungen (6'', 7'') eine Sperrklinke (12, 13) umfaßt, die zum Eingriff mit wenigstens einer Kerbe (14, 15) auf der Stange des Untergeländers (10'') bestimmt ist, wobei die Stange drehbar ist, um sich von der Sperrklinke durch einfache Drehung lösen zu können.

6. Barriere nach Anspruch 5, **dadurch gekennzeichnet**, daß wenigstens ein Gegengewicht (16) vorgesehen ist, um die Stange (10'') des Untergeländers in einer Lage zu halten, in welche die Kerben (14, 15), mit welchen diese versehen ist, in Richtung der Sperrklinken gedreht werden.

7. Barriere nach einem der Ansprüche 1 bis 6, **dadurch gekennzeichnet**, daß sie durch mehrere Elementarbarrieren gebildet wird, die untereinander durch Mittel (16') verbunden sind, die die Untergeländer (10'') einer beliebigen Drehung unterwerfen, wohingegen ein Mittel zur Verriegelung der Drehung an wenigstens einer der Elementarbarrieren vorgesehen sein kann.

8. Barriere nach Anspruch 1, **dadurch gekennzeichnet**, daß die Arretiereinrichtung für wenigstens einige der Rhomben (3') einen doppelt wirkenden Hebemechanismus (26) umfaßt, dessen Stange (27) auf einen der Arme des betreffenden Rhombus (3') wirkt, wohingegen die Untergeländer-Gelenkverbindungen (6', 7') verschieblich an dem Untergeländer (10') befestigt sind, derart, daß die Betätigung des Hebemechanismus (26) das Auseinanderbewegen oder das Aufeinanderzubewegen der Untergeländer-Gelenkverbindungen (6', 7') und umgekehrt das Aufeinanderzubewegen oder Auseinanderbewegen der Geländer-Gelenkverbindungen (5) und der Boden-Gelenkverbindungen (4) bewirkt.

9. Barriere nach Anspruch 8, **dadurch gekennzeichnet**, daß der Zylinder des Hebemechanismus in etwa auf Bodenniveau angeordnet ist und sich parallel zu dem Untergeländer (10') und dem Geländer (2) erstreckt, wohingegen die Stange (27) des Hebemechanismus durch wenigstens einen Schwenkarm (29) an einem an die Boden-Gelenkverbindung (4) angrenzenden Arm des betreffenden Rhombus angelenkt ist.

10. Barriere nach Anspruch 9, **dadurch gekennzeichnet**, daß das abliegende Ende der Stange (27) des Hebemechanismus (26) über wenigstens eine zwischengeordnete Laufrolle (28) an dem Schwenkarm (29) angelenkt ist.

11. Barriere nach einem der Ansprüche 8 bis 10, **dadurch gekennzeichnet**, daß eine (6') der beiden Gelenkverbindungen des Untergeländers (10') an wenigstens einiger der Rhomben (3') untereinander durch eine Verbindungsstange (30) verbunden sind.

12. Barriere nach einem der Ansprüche 8 bis 11, **dadurch gekennzeichnet**, daß wenigstens einige der Untergeländer-Gelenkverbindungen (7') durch eine Druckfeder beaufschlagt sind, die als Mittel zur Dämpfung bei der Abwärtsbewegung dient.

13. Barriere nach einem der Ansprüche 1 bis 12, **dadurch gekennzeichnet**, daß die Stange des Untergeländers mehrere Abschnitte aufweist, die untereinander über Gelenkverbinder (17) befestigt sind, die die Bildung einer Barriere in abgewinkelter Linie ermöglichen.

14. Barriere nach einem der Ansprüche 1 bis 13, **dadurch gekennzeichnet**, daß die Boden-Gelenkverbindung (4) an einem Sockel (1) befestigt ist, der wenigstens eine Fußleiste zur Aufstellung oder Befestigung auf dem Boden bildet.

15. Barriere nach Anspruch 14, **dadurch gekennzeichnet**, daß der Sockel (1) U-förmig ausgebildet ist.

16. Barriere nach einem der Ansprüche 14 oder 15, **dadurch gekennzeichnet**, daß der Sockel (1) zur Anordnung in einer hierfür vorgesehenen Vertiefung bestimmt ist.

17. Barriere nach Anspruch 16, **dadurch gekennzeichnet**, daß der Sockel (1) beiderseits seiner Länge nach durch Elemente (19, 20) eingefaßt ist, die eine Rampe bilden, und daß er an den Punkten (24, 25) an wenigstens eines dieser Elemente (19, 20) angelenkt ist, das derart auf dem Boden aufgestellt ist, daß sich das andere Element anhebt, wenn die Barriere gegen das schwenkbare Element gedrückt wird.

18. Barriere nach einem der Ansprüche 1 bis 17, **dadurch gekennzeichnet**, daß die Enden des Geländers (2) verschieblich in zwei seitlichen Balken (21, 22) befestigt sind.

19. Barriere nach Anspruch 18, **dadurch gekennzeichnet**, daß in wenigstens einem der Balken (21, 22) Mittel (23) zur Betätigung der Barriere bei Einwirkung auf das Geländer (2) vorgesehen sind.

## Claims

1. Extensible barrier comprising at least one top rail (2) and a lower rail (10, 10' 10''), characterised in that the top rail (2) is supported by at least two mechanical rhombuses (3, 3') separated from one another and each formed by four arms articulated together by their ends, in that the top rail (2) is fixed to one of the articulations of each rhombus, called the top rail articulation (5), the diametrically opposing articulation, called the ground articulation (4), being designed to be fixed to the ground or to an element (1) to be fixed or laid on the ground, while the lower rail is constituted by at least one rod (10, 10' 10'') which is parallel to the top rail and passes through the other two articulations (6, 7; 6', 7'; 6'', 7'') of each rhombus, called lower rail articulations, or is traversed by these, and in that at least one locking system is provided to lock the barrier in at least one position of use.

2. Barrier according to claim 1, characterised in that on at least one of the lower rail articulations (6) of each rhombus the locking system comprises a tapped ring (8), designed to engage with a threaded portion (10a) of the lower rail rod (10).

3. Barrier according to claim 2, characterised in that a means of entrainment in rotation (11) is additionally provided so as to be in engagement with the lower rail rod (10) such that the rotation of the latter leads to the widening or the narrowing of the gap between the lower rail articulations (6, 7) and reciprocally the narrowing or the widening of the gap between the top rail articulations (5) and the ground articulations (4).

4. Barrier according to one of claims 2 and 3, characterised in that for each rhombus (3) the lower rail rod (10) exhibits a threaded portion (10a) for just one (6) of the lower rail articulations of said rhombus and a smooth portion (10b) for the other lower rail articulation (7), the latter comprising a ring (9) in which said lower rail rod can slide freely.

5. Barrier according to claim 1, characterised in that for each rhombus and on at least one of the lower rail articulations (6", 7") the locking system comprises a pawl (12, 13) designed to engage with at least one notch (14, 15) formed on the lower rail rod (10") which is made capable of rotation in order to be able to disengage from the pawl through simple rotation.

6. Barrier according to claim 5, characterised in that at least one counter weight (16) is provided to maintain the lower rail rod (10") in a position in which the notches (14, 15) formed in it are turned towards the pawls.

7. Barrier according to one of claims 1 to 6, characterised in that it is constituted by a plurality of elementary barriers connected together by means (16') which control the lower rails (10") in rotation at will, while a rotational locking means can be provided on at least one of said elementary barriers.

8. Barrier according to claim 1, characterised in that for at least some of the rhombuses (3') the locking system comprises a double-acting jack (26) whose rod (27) acts on one of the arms of said rhombus (3'), while the lower rail articulations (6', 7') are mounted slidingly in the lower rail (10') such that the operation of the jack (26) causes the widening or the narrowing of the gap between the lower rail articulations (6', 7') and reciprocally the narrowing or the widening of the gap between the top rail articulations (5) and the ground articulations (4).

9. Barrier according to claim 8, characterised in that the cylinder of the jack is positioned substantially at ground level, parallel to the lower rail (10') and to the top rail (2), while the rod (27) of said jack is articulated through at least one link rod (29) to the adjacent one of the arms of the ground articulation (4) of said rhombus.

10. Barrier according to claim 9, characterised in that the end of the rod (27) of the jack (26) is articulated to the link rod (29) through the intermediary of at least one roller (28).

11. Barrier according to one of claims 8 to 10, characterised in that one (6') of the two lower rail articulations (10') of at least some of the rhombuses (3') are linked together by a linking bar (30).

12. Barrier according to one of claims 8 to 11, characterised in that at least some of the lower rail articulations (7') are subjected to the action of a compression spring serving notably as a damper during lowering.

13. Barrier according to one of claims 1 to 12, characterised in that the lower rail rod exhibits a plurality of sections linked together by articulated connectors (17), thus making it possible to form a barrier in a jagged line.

14. Barrier according to one of claims 1 to 13, characterised in that the ground articulation (4) is fixed to a base (1) forming at least one plinth, said base being designed to be fixed or to rest on the ground.

15. Barrier according to claim 14, characterised in that the base (1) takes the form of a U.

16. Barrier according to one of claims 14 and 15, characterised in that the base (1) is designed to be disposed in an excavation provided for that purpose.

17. Barrier according to claim 16, characterised in that the base (1) is framed on either side of its length by elements (19, 20) forming a ramp and in that it is articulated (24, 25) to at least one of said elements (19, 20) which rests on the ground such that the other element is raised when the barrier is forced towards the articulated element.

18. Barrier according to one of claims 1 to 17, characterised in that the ends of the top rail (2) are mounted slidingly in two side uprights (21, 22).

19. Barrier according to claim 18, characterised in that means (23) are provided in at least one of the uprights (21, 22) to operate the barrier by acting on the top rail (2).
